# EUROPÄISCHE PATENTSCHRIFT

(11) **EP 1 147 364 B1**
(45) Veröffentlichungstag und Bekanntmachung des Hinweises auf die Patenterteilung: **13.11.2002**
(21) Anmeldenummer: 00910614.7
(22) Anmeldetag: 26.01.2000
(51) Int. Cl.: F41C 23/20

(54) **SCHULTERSTÜTZENEINRICHTUNG FÜR EINE HANDFEUERWAFFE**
SHOULDER SUPPORT ELEMENT FOR A SMALL ARM
DISPOSITIF A SUPPORT D'EPAULEMENT POUR ARME INDIVIDUELLE

(30) Priorität: 28.01.1999 DE 19903329
(43) Veröffentlichungstag der Anmeldung: 24.10.2001
(73) Patentinhaber: Heckler & Koch GmbH, 78727 Oberndorf/Neckar (DE)
(72) Erfinder: MURELLO, Johannes, D-78652 Deisslingen (DE); FISCHBACH, Wilhelm, D-78652 Deisslingen-Laufen (DE)
(74) Vertreter: Niederkofler, Oswald A., Dipl.-Phys.
(86) Internationale Anmeldenummer: EP0000601
(87) Internationale Veröffentlichungsnummer: WO00045117

(56) Entgegenhaltungen:
- DE-U- 8 913 997
- DE-U- 29 709 576
- FR-A- 1 092 840
- US-A- 1 795 840
- US-A- 2 350 484
- US-A- 5 068 991

## Beschreibung

Die Erfindung befaßt sich mit einer Schulterstützeneinrichtung für eine Handfeuerwaffe, insbesondere für ein Selbstladegewehr oder eine Maschinenpistole, mit einer Schulterstütze zur Anlage der im Anschlag befindlichen Handfeuerwaffe und einer Bodenplatte, welche am hinteren Ende der Schulterstütze zum Schutz derselben angeordnet ist.

Die in der vorliegenden Anmeldung verwendeten Lagebegriffe, wie "vorne", "hinten", "oben", "unten" oder dergleichen gehen stets von einer im normalen Anschlag befindlichen Waffe aus; also einer Waffenlage, bei welcher die Mittelachse des Waffenlaufes horizontal verläuft und die Schußrichtung nach "vorne" weist.

Aus Gewichtsgründen stellt man in jüngerer Zeit Waffengehäuse samt Vorder- und Hinterschaft aus leichtem Kunststoffmaterial her. Eine derartige, in manchen Fällen auch dünnwandige Ausbildung des Gehäuses und/oder des Schaftes kann leicht deformiert werden oder gar einreißen, beispielsweise dann, wenn die Waffe aus einiger Höhe, etwa von der Ladefläche eines Lastwagens, auf den Boden fällt und dabei mit dem Hinterschaft aufkommt. Um hier Abhilfe zu schaffen, ist es bekannt, am hinteren Ende des Waffengehäuses (bei Gewehren in Bullpup-Bauweise) oder an der hinteren Stirnseite des Hinterschaftes (bei herkömmlichen Gewehren) eine sogenannte Boden- bzw. Schulterplatte zu montieren. Die Rückseite des Waffengehäuses oder des Hinterschaftes, welche eine der Hauptbeanspruchungszonen darstellt, ist somit nach hinten von der Bodenplatte abgedeckt. Die Bodenplatte soll dabei alle unerwünschten, von hinten auf die Waffe einwirkenden Belastungen, vor allem Querbelastungen, aufnehmen. Üblicherweise ist die Bodenplatte durch mehrere in Waffenlängsrichtung verlaufende Schrauben von hinten am Waffengehäuse (bei Gewehren in Bullpup-Bauweise) oder am Hinterschaft (bei herkömmlichen Gewehren) montiert.

Diese Schutzmaßnahme hat sich aber als nicht immer ausreichend erwiesen: bei starker Beanspruchung, z.B. bei einem Fall aus großer Höhe, führt die Kraftübertragung über die wenigen Schraubverbindungen der Bodenplatte dennoch zu einer Beschädigung des Waffengehäuses bzw. des Hinterschaftes. Ferner besteht die Gefahr, daß die Schraubverbindungen etwa bei Querbelastung aus der Fassung in der Bodenplatte ausreißen.

Aus der US 4 316 342 ist eine rückstossdämpfende Schulterstützeneinrichtung für ein Gewehr bekannt, deren Bodenplatte über eine zwischen der Bodenplatte und einer Schulterstütze ausgebildeten Nut-Feder-Verbindung mit der Schulterstütze verbunden ist. Diese ist vor allem für automatische Waffen mit schnellen Schießwiederholungen gedacht, bei welchen der Rückstoß so stark ist, daß eine angemessene Verwendung der Waffe nicht mehr möglich ist. Hierfür ist die Schulterstützeneinrichtung in zwei Teile aufgeteilt, nämlich einem fest mit dem hinteren Ende der Handfeuerwaffe verbundenen Abschnitt und einem hierzu entlang der Schulterstützenhöhe beweglichen Abschnitt, der z.B. auf einer Schiene geführt ist und über eine Rückhaltfeder in einer Ruheposition gehalten und ggf. nach Auslenkung durch einen Rückstoß zurückgeführt wird.

Schulterstützeneinrichtungen der einleitend genannten Art mit einteiliger Bodenplatte sind z.B. aus der DE-GM 1 942 427, US 5 235 765 und FR-PS 1 092 840 bekannt.

Ferner zeigt die DE 297 09 576 U eine Bodenplatte mit einem Abschlußstück, welches eine Umfangslippe aufweist, die in eine entsprechende Umfangsnut am Gewehrschaft einschnappt. Das Abschlußstück ist demnach aus einem flexiblen Material gefertigt, welches verformbar sein muß, um in die Umfangsnut einschnappen zu können.

Die Erfindung zielt darauf ab, eine Schulterstützeneinrichtung für eine Handfeuerwaffe zu schaffen, welche verschiedenen Anforderungen gerecht wird und dennoch einer Kraftbeanspruchung zufriedenstellend widersteht.

Die Erfindung erreicht dieses Ziel durch den Gegenstand von Anspruch 1. Vorteilhafte Ausgestaltungen der Erfindung sind in den abhängigen Ansprüchen beschrieben.

Danach schafft die Erfindung eine Schulterstützeneinrichtung für eine Handfeuerwaffe, insbesondere für ein Selbstladegewehr oder eine Maschinenpistole, mit: einer Schulterstütze zur Anlage der im Anschlag befindlichen Handfeuerwaffe; einer Bodenplatte zum Schutz der Schulterstütze, welche über eine zwischen der Bodenplatte und der Schulterstütze ausgebildete Nut-Feder-Verbindung mit der Schulterstütze verbunden ist, wobei die Bodenplatte aus mindestens einem Abschlußstück, welches über wenigstens einen Abschnitt der Schulterstützenhöhe verläuft und einen Befestigungsabschnitt aufweist, der mit der Schulterstützenwandung eine Nut-Feder-Verbindung bildet, und mindestens einer Abdeckungskappe aufgebaut ist, welche auf das Abschlußstück aufgesetzt ist, wobei das Abschlußstück aus Metall oder einem verstärkten Kunststoff und die Abdeckungskappe aus einem vergleichsweise weicheren Material gefertigt ist.

Auf diese Weise ist erfindungsgemäße Bodenplatte einfach aufgebaut und damit preisgünstig; sie bildet gleichwohl aber einen besonders widerstandsfähigen Schutz der Schulterstütze. Etwaige Biege- und Querkräfte, die beim Fallversuch auf die Bodenplatte einwirken, werden über die gesamte Länge der Nut-Feder-Verbindung "schonend" in die Schulterstütze eingeleitet. Dies führt besonders bei einer dünnwandigen Waffenbauweise zu einer deutlich verringerten Beschädigungsgefahr beim Abstützen oder beim Herabfallen der Waffe auf den Boden. Gleichzeitig versteift die zur sanften Krafteinleitung vorgesehene Nut-Feder-Verbindung der Bodenplatte das hintere Stirnende der Schulterstütze und bildet zusätzlich noch eine schienenartige Führung, über welche die Bodenplatte bequem auf die Schulterstütze aufschiebbar und wieder abnehmbar ist, wie nachfolgend noch näher erläutert wird.

Im Normalfall werden mit der erfindungsgemäßen Bodenplattenbefestigung beim Einleiten von Querkräften auf die Schulterstütze kritische Belastungen nicht erreicht. Sollte bei überdurchschnittlicher Belastung dennoch eine Beschädigung der Bodenplatte auftreten, so muß lediglich diese ausgetauscht werden, nicht aber die Schulterstütze selbst, also z.B. nicht das ganze Waffengehäuse bei einer Waffe in der sogenannten Bullpup-Bauweise.

Vorsorglich sei darauf hingewiesen, daß die hier verwendeten Begriffe "Schulterstützeneinrichtung" bzw. "Schulterstütze" nicht eng auf den Hinterschaft einer Waffe in konventioneller Bauweise bezogen sind, sondern sich allgemein auf denjenigen Abschnitt einer Handfeuerwaffe beziehen, der sich im normalen Anschlag an der Schulter des Schützen abstützt. Zum Beispiel bezieht sich die Schulterstütze im Falle einer Waffe in Bullpup-Bauweise auf den hintersten Abschnitt des Waffengehäuses und im Falle einer Waffe in konventioneller Bauweise auf den Hinterschaft.

Die Nut-Feder-Verbindung zwischen der Schulterstütze und der Bodenplatte kann sich im wesentlichen quer zur Waffenlängsrichtung über den gesamten Umfang der Schulterstütze erstrecken. Bevorzugt verläuft die Nut-Feder-Verbindung nur über Abschnitte an der Vorder- und/oder Rückseite der Schulterstütze. Besonders bevorzugt erstreckt sich die Nut-Feder-Verbindung im wesentlichen quer zur Waffenlängsrichtung etwa entlang der oberen Umfangshälfte der Schulterstütze. Bei der letztgenannten Ausgestaltung kann die Bodenplatte besonders bequem von der Seite bzw. von oben auf die Schulterstütze der Handfeuerwaffe aufgeschoben werden. Darüber hinaus bietet der so befestigte obere Abschnitt der Bodenplatte eine stabile Stützfläche z.B. für die Schließfeder des Verschlusses bei Gewehrtypen in Bullpup-Bauweise, bei welchen die Rückseite des Waffengehäüses offen ist und die Schließfeder sich nach hinten an der Bodenplatte abstützt. Im diesem Fall ermöglicht die Nut-Feder-Verbindung von Waffengehäuse und Bodenplatte auch eine schonende Krafteinleitung während des Schließvorganges, wenn der Verschluß auf die Bodenplatte auftrifft.

Zur Realisierung der Nut-Feder-Verbindung sind an der Schulterstütze und an der Bodenplatte bevorzugt jeweils eine oder mehrere zueinander komplementäre Stege (Federn) und Nuten ausgebildet, durch deren Eingriff die Bodenplatte ortsfest und kraftübertragend an der Schulterstütze anbringbar ist. Bevorzugt sind die Stege als Leisten an der Schulterstütze und/oder die Nuten in vorspringenden Leisten an der Bodenplatte ausgebildet. Besonders bevorzugt weist die Bodenplatte einen Befestigungsabschnitt auf, der außen an der Schulterstützenwandung anliegt und mit einer zur Schulterstützenwandung hin gerichteten Nut ausgebildet ist, in welcher ein dazu komplementär ausgebildeter Haltesteg im Bereich der hinteren Stirnkante der Schulterstützenwandung eingreift. Alternativ ist auch eine spiegelbildliche Anordnung von Nut und Feder denkbar, nämlich eine an der hinteren Stirnkante der Schulterstützenwandung verlaufende Nut und ein vorspringender Haltesteg am Befestigungsabschnitt der Bodenplatte. Als weitere Alternative kann der Befestigungsabschnitt der Bodenplatte auch an den Innenseite der Schulterstützenwandung anliegen, mit entsprechender Ausbildung der Nut-Feder-Befestigung, welche den beiden zuvor genannten Alternativen entspricht. Maßgeblich für die verschiedenen Gestaltungsmöglichkeiten ist, daß zerstörende Kräfte entlang der gesamten Länge des Flansches der Nut-Feder-Verbindung übertragen werden. Die im wesentlichen quer zur Waffenlängsrichtung verlaufenden Stege und Nuten übertragen seitlich an der Bodenplatte angreifende Biege- und Querkräfte über die Steg-Nut-Verbindung auf die Schulterstütze. Die Stege verstärken außerdem das hintere Waffenende beträchtlich. Diese Steg-Nut-Verbindung ermöglicht auch einen problemlosen und bequemen Austausch der Bodenplatte durch einfaches Verschieben der Bodenplatte.

Erfindungsgemäß ist die Bodenplatte aus mehreren Teilen zusammengesetzt, die aus unterschiedlichen Materialien, z.B. aus Metall und Kunststoff oder aus unterschiedlichen Kunststoffmaterialien, gefertigt und einstückig miteinander verbunden sind. Dabei sind die Teile bevorzugt miteinander verklebt, vergossen, geschäumt oder verschweißt. Alternativ können die Teile der Bodenplatte auch lösbar miteinander verriegelt sein, z.B. mittels eines zusätzlichen Verschlußelements, wie es nachfolgend im Zusammenhang mit der Verriegelung der Nut-Feder-Verbindung noch beschrieben wird.

Bevorzugt ist das Abschlußstück der Bodenplatte aus blech- oder faserverstärktem Kunststoff und die Abdekkungskappe aus zähem oder schlagfestem Kunststoff gefertigt. Diese Konstruktionsvariante ermöglicht je nach Bedarf eine gezielte Auswahl der Materialien der Bodenplattenbestandteile. Das Abschlußstück, welches die Verbindung zwischen der Bodenplatte und der Schulterstütze trägt und wie erwähnt bei bestimmten Gewehrtypen auch als Abstützung der Schließfeder dient, ist demgemäß aus einem harten und verwindungssteifen Material gefertigt, wohingegen die Abdeckungskappe der Schulterstütze, auf welcher das Gewehr im Anschlag anliegt, aus einem entsprechend weicheren, bevorzugt aber zähen und schlagfesten Kunststoff, geschäumten Kunststoff oder Elastomer gefertigt ist. Vorzugsweise ist die Abdeckungskappe auch aus einem elastischen z.B. geschäumten Kunststoff oder Elastomer gefertigt, so daß sie auch eine rückstoßdämpfende Wirkung ausüben kann. Bevorzugt sind am freien Ende der Abschlußstück der Bodenplatte zusätzlich Verstärkungsrippen vorgesehen, welche die Struktur des Abschlußstückes versteifen und gleichzeitig als Befestigungsstellen für die Abdeckungskappe dienen, die z.B. damit verschweißt, verklebt oder daran aufgeschäumt ist.

Nach dem Montieren der Bodenplatte auf die Schulterstütze der Handfeuerwaffe kann die Bodenplatte z.B. durch Verkleben mit der Schulterstütze nicht lösbar verbunden werden. Bevorzugt ist an der Bodenplatte aber ein Sicherungsverschluß zum wiederlösbaren Sperren der Nut-Feder-Verbindung vorgesehen. Besonders bevorzugt weist die Bodenplatte hierfür eine Durchgangsbohrung auf, welche im montierten Zustand mit einer entsprechenden Bohrung in einem in die Bodenplatte hinein ragenden Stirnendenabschnitt der Schulterstütze zusammenfällt und zur Aufnahme eines Sicherungsstiftes vorgesehen ist. Alternativ dazu ist die Bodenplatte so ausgebildet, daß sie mit einem oder mehreren Befestigungsabschnitten in die Schulterstütze hineinragt, wobei eine Durchgangsbohrung durch die Schulterstützenwandung und den Befestigungsabschnitt der Bodenplatte hindurchragt und zur Aufnahme eines Sicherungsstiftes geeignet ist.

Die Sicherung der Bodenplatte erfolgt vorzugsweise auch über einen Rasthaken, der von der Bodenplatte aus in ein entsprechendes Gegenstück an der Schulterstütze einrastet, oder umgekehrt an der Schulterstütze angebracht ist und an der Bodenplatte einrastet.

Bevorzugt sind an wenigstens einer Seite der Bodenplatte noch ein oder mehrere Riemenbügel angebracht. Die Tatsache, daß die Riemenbügel nicht wie oftmals im Stand der Technik an der Schulterstütze bzw. am Waffengehäuse selbst, sondern an der Bodenplatte angebracht sind, verringert weiter die Zerstörungsgefahr beim Fallversuch, weil zerstörende Kräfte nicht über die Riemenbügel unmittelbar auf die Schulterstütze, sondern ausschließlich über die Nut-Feder-Verbindung in abgeschwächter Form auf die Schulterstütze eingeleitet werden können.

Weitere Vorteile und Ausgestaltungen der Erfindung ergeben sich aus der nachfolgenden Beschreibung eines bevorzugten Ausführungsbeispiels. In dieser Beschreibung wird auf die beigefügte schematische Zeichnung Bezug genommen. In der Zeichnung zeigen:
- Fig. 1: eine Seitenansicht eines wesentlichen Teils einer erfindungsgemäßen Schulterstützeneinrichtung; und
- Fig. 2: eine Schnittansicht entlang der Linie II-II der Darstellung in Fig. 1.

Die Figuren 1 und 2 zeigen das hintere Ende einer erfindungsgemäßen Schulterstützeneinrichtung. Gleiche Bezugszeichen bezeichnen jeweils gleiche Elemente. Die gezeigte Schulterstützeneinrichtung gehört zu einem Selbstladegewehr der sogenannten Bullpup-Bauweise. Bei dieser Bauweise fehlt der sonst bei konventionellen Gewehren hinter dem hinteren Ende des Waffengehäuses übliche, feste oder einklappbare Hinterschaft, so daß hier die Schulterstützeneinrichtung der hinterste Abschnitt des Waffengehäuses selbst ist. Es sei betont, daß sich die erfindungsgemäße Schulterstützeneinrichtung jedoch für jeden beliebigen Handfeuerwaffentyp eignet, wie für Selbstladegwehre, Schnellfeuergewehre, Maschinenpistolen oder Maschinengewehr, aber auch für herkömmliche Jagdgewehre und Flinten und sogar Anschlagschäfte für Pistolen.

In den Figuren 1 und 2 ist ein Abschnitt einer Schulterstütze 2 dargestellt, die - wie gesagt - ein Teil eines kastenförmigen, nach hinten hin offenen Waffengehäuses ist. Auf der hinteren Stirnseite der Schulterstütze 2 ist eine Boden- bzw. Schulterplatte 4 aufgesetzt. Die Schulterstütze 2 ist weitgehend hohl und aus Gründen der Gewichtsersparnis aus einem dünnwandigen leichten Kunststoff gefertigt. Die Hauptfunktionen der Bodenplatte 4 sind der Schutz der Schulterstütze 2 vor Beschädigungen beim Aufsetzten des Gewehrs oder beim Herabfallen des Gewehrs aus einiger Höhe auf den Boden sowie der Anschlag für die Schließfeder und den zurücklaufenden Verschluß. Daneben ist die Bodenplatte 4 an der Rückseite mit einer konkaven Rundung ausgeformt, so daß die Schulterstütze 2 im Anschlag des Gewehres bequem und sicher an der Schulter des Schützen aufliegt.

Im vorliegenden Ausführungsbeispiel ist die Bodenplatte 4 aus zwei Teilen zusammengesetzt: einem Abschlußstück 6 und einer Abdeckungskappe 7. Gemäß Figur 1 erstreckt sich das Abschlußstück 6 nur etwa über die Hälfte der Höhe der Schulterstütze 2 und weist - gemäß Figur 2 - an seiner hinteren freien Seite zwei über seine gesamte Höhe, quer zur Waffenlängsrichtung, verlaufende Verstärkungsrippen 8 auf. Diese ragen über das hintere Ende der Schulterstütze 2 hinaus und sorgen für eine wirksame Aussteifung des Abschlußstückes 6 sowie für die Befestigungsflächen für die Abdeckungskappe 7. Ferner weist das Abschlußstück 6 einen vorderen Befestigungsabschnitt 9 auf, der außen an der Schulterstützenwandung 10 aufliegt und im wesentlichen entlang der oberen Umfangshälfte der Schulterstütze 2 verläuft. An der zur Schulterstützenwandung 10 hin gerichteten Innenseite des Befestigungsabschnittes 9 ist ringsum eine im wesentlichen quer zur Waffenlängsrichtung verlaufende Nut 12 ausbildet. In diese Nut 12 greift ein dazu komplementär ausgebildeter Haltesteg 13 an der hinteren Stirnkante der Schulterstützenwandung 10 ein. Der Haltesteg 13 verläuft folglich ebenfalls im wesentlich quer zur Waffenlängsrichtung und ist nach außen gerichtet. Der Haltesteg 13 ist ferner bevorzugt nur an demjenigen Kantenbereich der Schulterstützenwandung 10 ausgebildet, der von dem Befestigungsabschnitt 9 des Abschlußstückes 6 bedeckt ist, also nur etwa an der oberen Umfangshälfte der Schulterstützenwandung 10. Der Haltesteg 13 kann aber auch voll umfänglich an der hinteren Stirnkante der Schulterstütze 2 ausgebildet sein.

Gemäß Figur 1 erstreckt sich die Abdeckungskappe 7 über die gesamte Höhe der Schulterstütze 2 und ist - gemäß Figur 2 - in ihrer oberen Hälfte so an das Abschlußstück 6 angeformt, daß die Abdeckungskappe 7 die beiden Verstärkungsrippen 8 des Abschlußstückes 6 umgreift und im wesentlichen bündig mit den Außenkanten des Befestigungsabschnittes 9 abschließt. Die Abdeckungskappe 7 ist aus einem geschäumten Kunststoff oder Elastomer gefertigt; das Abschlußstück 6 kann ebenfalls aus faserverstärktem Kunststoff, oder aus Metall gefertigt sein. Die Abdekkungskappe 7 ist über die beiden Verstärkungsrippen 8 mit dem Abschlußstück 6 zu einem Stück nicht-lösbar verschweißt oder verklebt. Sie können aber auch miteinander vergossen oder das eine auf das andere Teil aufgeschäumt sein.

Die aus dem Abschlußstück 6 und der Abdeckungskappe 7 zusammengesetzte Bodenplatte 4 wird bei der Montage von der Seite bzw. von oben in der in Figur 1 mit P dargestellten Richtung entlang der durch die Nut 12 und den Haltesteg 13 gebildeten schienenartigen Nut-Feder- bzw. Nut-Steg-Verbindung bis zum Anschlag des Befestigungsabschnittes 9 auf die Schulterstütze 2 aufgeschoben. Zum Sichern und Sperren der aufgeschobenen Bodenplatte 4 ist im unteren Endbereich der Abdeckungskappe 7 eine Bohrung 15 vorgesehen, durch welche ein nicht dargestellter Sicherungsstift hindurch geschoben werden kann. Ferner ist die Schulterstütze 2 mit dem in Figur 1 gestrichelt dargestellten Stirnendenprofil ausgebildet, das mit einem nasenartigen Vorsprung 17 in das Innere der Abdeckungskappe 7 bis über die Position der Bohrung 15 hinaus ragt. Auch die Schulterstützenwandung 10 weist zumindest an der Vorderseite eine mit der Bohrung 15 in der Abdeckungskappe 7 zusammenfallende Bohrung auf, so daß der Sicherungstift hindurchgeführt werden kann. Die Sicherung kann alternativ auch über einen Rasthaken an der Abdeckungskappe 7 erfolgen.

Bei dieser Verbindungsart zwischen Bodenplatte 4 und Schulterstütze 2 werden bei einem etwaigen Fall des Gewehres auftretende Stoß- und Querkräfte über die gesamte Länge der Nut-Feder-Verbindung aufgenommen und entsprechend verteilt auf die Schulterstütze 2 übertragen. Somit ist das Zerstörungspotential im freien Fall deutlich verringert. An der Vorderseite und bevorzugt auch an der Rückseite der Abdeckungskappe 7 der Bodenplatte 4 ist jeweils ein Riemenbügel 19 befestigt. In die Riemenbügel 19 eingeleitete Lasten werden so vorteilhaft von der Bodenplatte 4 aufgenommen und entlang der Nut-Feder-Befestigung der Bodenplatte 4 zur Schulterstütze 2 gleichmäßig in die Schulterstütze 2 eingeleitet. Ferner kann die Abdeckungskappe 7 bzw. die ganze Bodenplatte 4 zu diesem Zweck auch begrenzt elastisch verformbar sein.

## Patentansprüche

1. Schulterstützeneinrichtung für eine Handfeuerwaffe, insbesondere für ein Selbstladegewehr oder eine Maschinenpistole, mit:
- einer Schulterstütze (2) zur Anlage der im Anschlag befindlichen Handfeuerwaffe;
- einer Bodenplatte (4) zum Schutz der Schulterstütze, welche über eine zwischen der Bodenplatte (4) und der Schulterstütze (2) ausgebildete Nut-Feder-Verbindung mit der Schulterstütze (2) verbunden ist,
**dadurch gekennzeichnet, daß**
- die Bodenplatte (4) aus mindestens einem Abschlußstück (6), welches über wenigstens einen Abschnitt der Schulterstützenhöhe verläuft und einen Befestigungsabschnitt (9) aufweist, der mit der Schulterstützenwandung (10) eine Nut-Feder-Verbindung bildet, und mindestens einer Abdeckungskappe (7) aufgebaut ist, welche auf das Abschlußstück (6) aufgesetzt ist, wobei das Abschlußstück aus Metall oder einem verstärkten Kunststoff und die Abdeckungskappe (7) aus einem vergleichsweise weicheren Material gefertigt ist.

2. Schulterstützeneinrichtung nach Anspruch 1, **dadurch gekennzeichnet, daß** das Abschlußstück (6) aus blechoder faserverstärktem Kunststoff und/oder die Abdekkungskappe (7) aus zähem, schlagfestem, geschäumtem Kunststoff oder Elastomer gefertigt ist.

3. Schulterstützeneinrichtung nach Anspruch 1 oder 2, **dadurch gekennzeichnet, daß** das Abschlußstück (6) Verstärkungsrippen (8) aufweist, auf denen die Abdeckungskappe (7) befestigt ist.

4. Schulterstützeneinrichtung nach einem der vorstehenden Ansprüche, **dadurch gekennzeichnet, daß** sich die Nut-Feder-Verbindung im wesentlichen quer zur Waffenlängsrichtung entlang der oberen Umfangshälfte der Schulterstütze (2) erstreckt.

5. Schulterstützeneinrichtung nach einem der vorstehenden Ansprüche, **dadurch gekennzeichnet, daß** der Befestigungsabschnitt (9) außen an der Schulterstützenwandung (10) anliegt und mit einer zur Schulterstützenwandung hin gerichteten Nut (12) ausgebildet ist, in welcher ein Haltesteg (13) im Bereich der hinteren Stirnkante der Schulterstützenwandung (10) eingreift.

6. Schulterstützeneinrichtung nach einem der vorstehenden Ansprüche, **dadurch gekennzeichnet, daß** die Bodenplatte (4) aus mehreren einstückig miteinander verbundenen oder lösbar miteinander verriegelten Teilen aufgebaut ist.

7. Schulterstützeneinrichtung nach einem der vorstehenden Ansprüche, **dadurch gekennzeichnet, daß** die Abdeckungskappe (7) der Bodenplatte (4) ergonomisch mit einer konvexen Rundung zur Anlage der im Anschlag befindlichen Waffe ausgeformt ist.

8. Schulterstützeneinrichtung nach einem der vorstehenden Ansprüche, **dadurch gekennzeichnet, daß** an der Bodenplatte (4) ein Sicherungsverschluß zum Sperren der Nut-Feder-Verbindung vorgesehen ist.

9. Schulterstützeneinrichtung nach Anspruch 8, **dadurch gekennzeichnet, daß** die Bodenplatte (4) eine Durchgangsbohrung (15) aufweist, welche im montierten Zustand mit einer entsprechenden Bohrung in einem in die Bodenplatte (4) hinein ragenden Stirnendenabschnitt (17) der Schulterstütze (2) zusammenfällt und zur Aufnahme eines Sicherungsstiftes vorgesehen ist.

10. Schulterstützeneinrichtung nach Anspruch 8, **dadurch gekennzeichnet, daß** zur Sicherung der Bodenplatte (4) ein Rasthaken an der Bodenplatte (4) vorgesehen ist.

11. Schulterstützeneinrichtung nach einem der vorstehenden Ansprüche, **dadurch gekennzeichnet, daß** an wenigstens einer Seite der Bodenplatte (4) ein oder mehrere Riemenbügel (19) angebracht sind.

## Claims

1. Shoulder rest device for a portable firearm, in particular for a self-loading weapon or a machine pistol, with:
- a shoulder rest (2) for placing the portable firearm against the body when the said weapon is in the firing position;
- a base plate (4) to protect the shoulder rest, which is connected to the shoulder rest (2) by means of a tongue-and-groove joint formed between the base plate (4) and the shoulder rest (2),
**characterised in that**
- the base plate (4) is constructed from at least one end piece (6), which extends via at least one section of the shoulder rest's height and has a fastening section (9), which forms a tongue-and-groove joint with the wall (10) of the shoulder rest, and from at least one covering cap (7), which is placed on the end piece (6), the end piece being manufactured from metal or a reinforced plastic and the covering cap (7) being manufactured from a material that is softer in comparison.

2. Shoulder rest device according to Claim 1, **characterised in that** the end piece (6) is manufactured from metal- or fibre-reinforced plastic and/or the covering cap (7) is manufactured from tough, impact-resistant foamed plastic or elastomer.

3. Shoulder rest device according to Claim 1 or 2, **characterised in that** the end piece (6) has reinforcing ribs (8), on which the covering cap (7) is secured.

4. Shoulder rest device according to one of the preceding claims, **characterised in that** the tongue-and-groove joint extends essentially transversely to the longitudinal direction of the weapon along the upper half of the periphery of the shoulder rest (2).

5. Shoulder rest device according to one of the preceding claims, **characterised in that** the fastening section (9) rests against the outside of the wall (10) of the shoulder rest and is formed with a groove (12) which faces towards the wall of the shoulder rest and in which a holding web (13) engages in the region of the rear end edge of the wall (10) of the shoulder rest.

6. Shoulder rest device according to one of the preceding claims, **characterised in that** the base plate (4) is constructed from a plurality of parts, which are connected integrally to one another or are locked releasably to one another.

7. Shoulder rest device according to one of the preceding claims, **characterised in that** the covering cap (7) of the base plate (4) is formed ergonomically with convex rounding to allow the weapon to be placed against the body when the said weapon is in the firing position.

8. Shoulder rest device according to one of the preceding claims, **characterised in that** a safety catch for locking the tongue-and-groove joint is provided on the base plate (4).

9. Shoulder rest device according to Claim 8, **characterised in that** the base plate (4) has a through hole (15), which coincides in the assembled condition with a corresponding hole in an end section (17) of the shoulder rest (2), this end section projecting into the base plate (4), and is provided to accommodate a retention pin.

10. Shoulder rest device according to Claim 8, **characterised in that** a latching hook is provided on the base plate (4) to secure the base plate (4).

11. Shoulder rest device according to one of the preceding claims, **characterised in that** one or more strap hoops (19) are attached to at least one side of the base plate (4).

## Revendications

1. Dispositif à support d'épaulement pour une arme à feu portative, en particulier pour un fusil semi-automatique ou pour un pistolet mitrailleur, comprenant :
- un support d'épaulement (2) servant d'appui pour l'arme à feu portative placée en butée ;
- une plaque de base (4) servant à la protection du support d'épaulement, laquelle plaque de base est reliée au support d'épaulement (2) par un assemblage à rainure et à ressort formé entre la plaque de base (4) et le support d'épaulement (2),
**caractérisé en ce que**
- la plaque de base (4) est constituée d'au moins un élément de fermeture (6) qui s'étend sur au moins une partie de la hauteur du support d'épaulement et comprend une partie de fixation (9) qui, avec la paroi (10) du support d'épaulement, forme un assemblage à rainure et à ressort, et d'au moins un couvercle (7) qui est monté sur l'élément de fermeture (6), où l'élément de fermeture est en métal ou composé d'une matière plastique renforcée, le couvercle (7) étant fabriqué dans un matériau comparativement plus souple.

2. Dispositif à support d'épaulement selon la revendication 1, **caractérisé en ce que** l'élément de fermeture (6) est fabriqué dans une matière plastique renforcée par une tôle ou par des fibres et/ou le couvercle (7) est fabriqué dans une matière plastique expansée et dure résistant aux chocs, ou est en élastomère.

3. Dispositif à support d'épaulement selon la revendication 1 ou 2, **caractérisé en ce que** l'élément de fermeture (6) comprend des nervures de renfort (8) sur lesquelles le couvercle (7) est fixé.

4. Dispositif à support d'épaulement selon l'une quelconque des revendications précédentes, **caractérisé en ce que** l'assemblage à rainure et à ressort s'étend le long de la moitié périphérique supérieure du support d'épaulement (2), transversalement par rapport à la direction longitudinale de l'arme.

5. Dispositif à support d'épaulement selon l'une quelconque des revendications précédentes, **caractérisé en ce que** la partie de fixation (9) est en appui extérieurement sur la paroi (10) du support d'épaulement et est formée par une rainure (12) s'étendant en direction de la paroi du support d'épaulement, rainure dans laquelle s'engage une nervure de fixation (13) dans la zone du bord frontal arrière de la paroi (10) du support d'épaulement.

6. Dispositif à support d'épaulement selon l'une quelconque des revendications précédentes, **caractérisé en ce que** la plaque de base (4) est constituée de plusieurs pièces monobloc reliées entre elles ou de pièces verrouillées entre elles de façon amovible.

7. Dispositif à support d'épaulement selon l'une quelconque des revendications précédentes, **caractérisé en ce que** le couvercle (7) de la plaque de base (4) est conformé de façon ergonomique, en comportant une partie arrondie convexe servant d'appui pour l'arme placée en butée.

8. Dispositif à support d'épaulement selon l'une quelconque des revendications précédentes, **caractérisé en ce qu'**il est prévu, sur la plaque de base (4), une fermeture de sécurité pour verrouiller l'assemblage à rainure et à ressort.

9. Dispositif à support d'épaulement selon la revendication 8, **caractérisé en ce que** la plaque de base (4) comprend un trou de passage (15) qui, à l'état monté, coïncide avec un trou correspondant pratiqué dans une partie d'extrémité frontale (17) du support d'épaulement (2), pénétrant dans la plaque de base (4), ce trou de passage étant prévu pour loger une goupille de sécurité.

10. Dispositif à support d'épaulement selon la revendication 8, **caractérisé en ce qu'**il est prévu un crochet d'arrêt disposé sur la plaque de base (4) et servant à fixer la plaque de base (4).

11. Dispositif à support d'épaulement selon l'une quelconque des revendications précédentes, **caractérisé en ce qu'**une ou plusieurs brides à courroie (19) sont fixées sur au moins un côté de la plaque de base (4).
